# EUROPÄISCHE PATENTSCHRIFT

(11) **EP 0 336 244 B1**
(45) Veröffentlichungstag und Bekanntmachung des Hinweises auf die Patenterteilung: **05.01.1994**
(21) Anmeldenummer: 89105335.7
(22) Anmeldetag: 25.03.1989
(51) Int. Cl.: F21V 7/22

(54) **Leuchte mit transparentem Leuchtengehäuse**
Light fitting with a transparent housing
Luminaire à boîtier transparent

(30) Priorität: 02.04.1988 DE 3811297
(43) Veröffentlichungstag der Anmeldung: 11.10.1989
(73) Patentinhaber: Licentia Patent-Verwaltungs-GmbH, 60596 Frankfurt (DE)
(72) Erfinder: Schwengler, Sigurd, Dipl.-Ing., D-3250 Hameln (DE); Müller, Friedrich-Wilhelm, Dipl.-Ing., D-3250 Hameln (DE)
(74) Vertreter: Vogl, Leo, Dipl.-Ing.

(56) Entgegenhaltungen:
- DE-A- 3 230 491
- DE-C- 861 090
- FR-A- 2 125 297

## Beschreibung

Die Erfindung betrifft eine Leuchte mit einem transparenten Leuchtengehäuse und einem innerhalb des Leuchtengehäuses angeordneten, einer Lichtquelle zugeordneten Reflektor aus einem durchscheinenden Trägermaterial mit einer teildurchlässigen Reflexionsschicht im visuellen Wellenlängenbereich.

Eine solche Leuchte ist aus der DE-C 861 090 bekannt. Dabei ist die Lichtquelle von einem Reflektor aus Glas umgeben, der so verspiegelt ist, daß etwa die Hälfte der auf ihn auftreffenden Lichtstrahlen ungehindert hindurchtreten kann und nur der restliche Teil des Lichtes reflektiert wird. Mit dieser vorzugsweise für medizinische Arbeits- und Behandlungsplätze geeigneten Leuchte soll neben einer Erhellung des umgebenden Raumes besonders eine punktförmige Ausleuchtung des Arbeitsfeldes erzielt werden.

Desweiteren ist aus der FR-A 2 125 297 ein teildurchlässig bedampfter Reflektor aus einem transparenten Kunststoff bekannt, so daß auch hier ein Teil des von der Lampe ausgehenden Lichtes durchscheint. Wird ein solcher Reflektor in eine Leuchte mit einem transparenten Gehäuse eingebaut, so hat dieses des nachts, d.h. während des Lampenbetriebes, ein vom Tageseindruck sehr abweichendes Erscheinungsbild, welches als unbefriedigend angesehen wird. Eine am Tage ästhetisch wirkende Leuchte mit einem Reflektor und guten lichtlenkenden Eigenschaften verliert somit bei Nacht regelmäßig den gewohnten Formeindruck.

Der Erfindung liegt die Aufgabe zugrunde, bei einer Leuchte mit transparentem Leuchtengehäuse trotz Verwendung eines Reflektors zur Lichtlenkung das visuelle Erscheinungsbild des Leuchtengehäuses bei eingeschalteter Lichtquelle während der Nacht dem Erscheinungsbild bei Tag anzugleichen und bei genügend hohem Anteil gerichteten Lichtes auf eine Nutzfläche eine möglichst gleichmäßige Helligkeitsverteilung auf der Oberfläche des Leuchtengehäuses zu erhalten.

Diese Aufgabe wird durch eine Leuchte mit den kennzeichnenden Merkmalen des Anspruchs(1) gelöst. Weiterbildungen der Erfindung sind Gegenstände der Unteransprüche.

Der Vorteil der Erfindung liegt darin, daß aufgrund der teildurchlässigen Bedampfung des Reflektors ein Teil des von der Lichtquelle ausgehenden Lichtes durch die Reflexionsschicht hindurch in das eingetrübte Trägermaterial gelangt. Die Eintrübung bewirkt eine Streuung dieses Lichtanteiles, so daß der Formeindruck des Leuchtengehäuses bei eingeschalteter Lichtquelle während der Nacht erhalten bleibt.

Anhand der aus einer Fig. bestehenden Zeichnung wird die Erfindung nachstehend näher erläutert.

Die gezeigte Außenleuchte hat ein kugelförmiges Leuchtengehäuse (1), welches aus einem schmalen ringförmigen Mittelteil (1a) und dessen beide offenen Seiten verschließenden Abdeckungen(1b) gebildet ist. Die beiden etwa schalenförmigen Abdeckungen sind aus transparentem Material, vorzugsweise versehen mit einem Oberflächendessin nebst leichter Struktur, und geben durch ihre Form der an einem Mast (2) befestigten Leuchte bei Tag ein bestimmtes charakteristisches Erscheinungsbild. Innerhalb des Leuchtengehäuses sind eine Lichtquelle (3), beispielsweise eine ellipsoidkolbenförmige Hochdrucklampe und lediglich angedeutete Armaturen (4) am Mittelteil(1a) befestigt. Um die Lichtquelle (3) ist als erfindungswesentliches Element ein haubenförmiger Reflektor (5) angeordnet, dessen äußere Kontur bei Tag vom Auge eines Betrachters gar nicht oder nur als leichter Schatten wahrgenommen wird.

Der Reflektor (5) besteht aus einem eingetrübten, durchscheinenden Kunststoff-Trägermaterial, vorzugsweise aus Polymethyl-Methacrylat (PMMA) oder aus Polycarbonat (PC). Aus einem solchen Trägermaterial läßt sich insbesondere durch Warmverformung der Reflektor-Grundkörper herstellen, der anschließend auf seiner der Lampe zugekehrten Innenseite mit einer teildurchlässigen Reflexionsschicht bedampft ist. Die Bedampfung erfolgt zumeist im Vakuum, wobei die verdampfte Menge des Beschichtungsmaterials, beispielsweise Aluminium, die Dicke der Reflexionsschicht vorgibt. Dadurch lassen sich letztlich auch die Anteile des reflektierten und des durchgelassenen Lichtes bestimmen.

Bei eingeschalteter Lichtquelle (3) wird das von ihr ausgehende Licht somit überwiegend mittels der Reflexionsschicht gerichtet auf eine Nutzfläche reflektiert, so daß ein guter lichttechnischer Wirkungsgrad der Leuchte garantiert ist. Der Restanteil des Lichtes gelangt durch die im visuellen Wellenlängenbereich teildurchlässig bedampfte Reflexionsschicht in das eingetrübte Trägermaterial. Dieses streut das Restlicht innerhalb des Leuchtengehäuses auf die Abdeckungen, die damit in technisch befriedigender Weise gleichmäßig erhellt wirken. Da sich der Reflektor zudem nicht als dunkler Schatten abhebt, wird der Formeindruck der Leuchte auch bei Nacht beibehalten. Je nach der Eintrübung des verwendeten durchscheinenden Trägermaterials und der Durchlässigkeit der Reflexionsschicht läßt sich so das visuelle Erscheinungsbild bei Nacht optimieren und dem Tageseindruck anpassen. In jedem Fall verbleibt ein genügend hoher Anteil gerichteten Lichtes auf der zu beleuchtenden Nutzfläche.

## Patentansprüche

1. Leuchte mit einem transparenten Leuchtengehäuse (1) und einem innerhalb des Leuchtengehäuses (1) angeordneten, einer Lichtquelle (3) zugeordneten Reflektor (5) aus einem durchscheinenden Trägermaterial mit einer teildurchlässigen Reflexionsschicht im visuellen Wellenlängenbereich, dadurch gekennzeichnet, daß für den Reflektor-Grundkörper (5) ein eingetrübtes Trägermaterial verwendet ist, auf das die Reflexionsschicht aufgedampft ist.

2. Leuchte nach Anspruch 1, dadurch gekennzeichnet, daß das Trägermaterial ein Polymethyl-Methacrylat (PMMA) ist.

3. Leuchte nach Anspruch 1, dadurch gekennzeichnet, daß das Trägermaterial ein Polycarbonat (PC) ist.

## Claims

1. Lamp with a transparent lamp housing (1) and a reflector (5), which is arranged within the lamp housing (1) and associated with a light source (3), of a translucent carrier material with a partially permeable reflection layer in the visual wavelength range, characterised thereby that a darkened carrier material, on which the reflection layer is vapour deposited, is used for the reflector base body (5).

2. Lamp according to claim 1, characterised thereby that the carrier material is a polymethyl-methacrylate (PMMA).

3. Lamp according to claim 1, characterised thereby that the carrier material is a polycarbonate (PC).

## Revendications

1. Luminaire comportant un boîtier de luminaire transparent (1) et un réflecteur (3) agencé à l'intérieur du boîtier du luminaire (1) et associé à une source de lumière (5), ledit réflecteur étant constitué en un matériau de support translucide comportant une couche de réflectrice semi-transparente dans la gamme des longueurs d'ondes visibles, caractérisé en ce qu'on utilise un support opalin pour le corps de base du réflecteur (5), sur lequel la couche de réflectrice est métallisée sous vide.

2. Luminaire selon la revendication 1, caractérisé en ce que le matériau de support est un polyméthylméthacrylate (PMMA).

3. Luminaire selon la revendication 1, caractérisé en ce que le matériau de support est un polycarbonate (PC).
